# EUROPÄISCHE PATENTSCHRIFT

(11) **EP 1 512 353 B1**
(45) Veröffentlichungstag und Bekanntmachung des Hinweises auf die Patenterteilung: **26.03.2008**
(21) Anmeldenummer: 04090340.3
(22) Anmeldetag: 03.09.2004
(51) Int. Cl.: A47G 29/10

(54) **Schlüsselleiste**
Key board
Tableau à clés

(30) Priorität: 04.09.2003 DE 10341495
(43) Veröffentlichungstag der Anmeldung: 09.03.2005
(73) Patentinhaber: "DURABLE" HUNKE & JOCHHEIM GMBH & CO. KOMMANDITGESELLSCHAFT, D-58636 Iserlohn (DE)
(72) Erfinder:
(74) Vertreter: Grünecker, Kinkeldey, Stockmair & Schwanhäusser Anwaltssozietät

(56) Entgegenhaltungen:
- DE-A- 1 779 613
- US-A- 2 414 041
- US-A- 5 845 792

## Beschreibung

Die Erfindung betrifft eine Schlüsselleiste mit Schlüsselanhängern, die seitliche Vorsprünge aufweisen, welche in Halterungen im Bereich des unteren Randes der Schlüsselleiste einhängbar sind.

Aus der DE-U 6750116 ist eine Schlüsselleiste mit Schlüsselanhängern der vorstehenden Art bekannt, bei der die Schlüsselanhänger plattenförmig ausgebildet und mit seitlichen Vorsprüngen versehen sind, welche sich in Nuten von über die Schlüsselleiste vorstehenden, flachen Halterungen einhängen lassen. Die Ausbildung der Vorsprünge und der Halterungen bringt es mit sich, dass die Schlüsselanhänger beim Aufhängen und Abnehmen parallel zur Hauptebene der Schlüsselleiste bewegt werden müssen. Diese Art der Bewegung erweist sich als unbequem.

Eine Schlüsselleiste mit Schlüsselanhängern, die von Drähten gebildet werden, die mit einem Bolzen verbunden sind, dessen Enden in Taschen klauenartiger Vorsprünge am oberen Rand der Schlüsselleiste einhängbar sind, ist aus der US-A 2,414,041 bekannt. Die Handhabung dieser Schlüsselleiste ist ebenfalls unbequem, da die Drähte der Schlüsselanhänger beim Aufhängen der letzteren in schmale Schlitze der Vorsprünge eingeführt werden müssen.

Der Erfindung liegt die Aufgabe zugrunde, eine Schlüsselleiste mit Schlüsselanhängern zu schaffen, die sowohl ein bequemes Aufhängen als auch ein leichtes Abhängen der Schlüsselanhänger ermöglicht. Gelöst wird diese Aufgabe erfindungsgemäß dadurch, dass die Halterungen für die Schlüsselanhänger aus Paaren jeweils benachbarter Haken mit sich an die Hakenzinken anschließenden Stützflächen bestehen und dass die Vorsprünge der im aufgehängtem Zustand vor den Schlüsseln zu liegen kommenden Schlüsselanhänger als schwenkbar auf den Stützflächen gelagerte, über Seitenwände der Schlüsselanhänger vorstehende Zapfen ausgebildet sind.

Die erfindungsgemäße Ausbildung der Schlüsselleiste und ihrer Schlüsselanhänger gestattet es, die Schlüsselanhänger bequem derart aufzuhängen, dass sie eine genau definierte, platzsparende Lage vor den Schlüsseln einnehmen.

Weitere Merkmale und Einzelheiten ergeben sich aus den Unteransprüchen und der nachstehenden Beschreibung einer in der beigefügten Zeichnung dargestellten, besonders vorteilhaften Ausführungsform der Erfindung.

In der einzigen Zeichnung ist 1 der Grundkörper einer als Kunststoffspritzgussteil ausgebildeten Schlüsselleiste. Der Grundkörper 1 weist zwei seitliche Wangen 2 und 3 sowie einen oberen Längssteg 4 und einen unteren Längssteg 5 auf. Die Wangen 2 und 3 bilden zusammen mit den Längsstegen 4 und 5 einen Rahmen zur Aufnahme eines Sichtfensters 6, in das ein Beschriftungsstreifen 7 einschiebbar ist.

Über die Vorderseite des Grundkörpers 1 stehen im Bereich von Fenstern 8 Haken 9 vor, von denen jeweils zwei benachbarte Haken 9 zwischen sich einen mit Informationen versehbaren Schlüsselanhänger 10 aufnehmen können, der an seinen beiden Längsseiten mit zapfenförmigen Vorsprüngen 11 versehen ist, von denen in der Zeichnung nur der jeweils linksseitige Vorsprung erkennbar ist.

Um die Aufhängung der Schlüsselanhänger 10 in einer definierten Position zu gewährleisten, sind die Haken 9 mit seitlich vorspringenden Flanken 12, 13 versehen, deren den Hakenzinken 14 zugewandte Enden Anschläge 15 und 16 für die Seitenkanten der Schlüsselanhänger 10 bilden und sicherstellen, dass an der Rückseite der Schlüsselanhänger 10 genügend Platz für die in der Zeichnung nicht dargestellten Schlüssel vorhanden ist und dass die in die Haken eingehängten Schlüsselanhänger 10 - von der Seite her betrachtet - eine fluchtende Position einnehmen.

Die hinteren Enden der Haken 9 bilden zusammen mit dem Grundkörper 1 Haltemulden 17 für den unteren Längsrand 18 des Sichtfensters 6, während der obere Längssteg 4 des Grundkörpers 1 mit Rastnasen 19 zur Halterung des oberen Längsrandes 20 des Sichtfensters 6 versehen ist, das sich folglich bequem in den von den Wangen 2 und 3 sowie den Längsstegen 4 und 5 des Grundkörpers gebildeten Rahmen einklipsen lässt und aufgrund des konvexen Querschnittes seiner Vorderseite sicher mit dem Grundkörper 1 verbunden ist.

Um einen glatten Übergang zwischen der Vorderseite des Sichtfensters 6 und den Längsstegen 4 und 5 des Grundkörpers 1 zu gewährleisten, weisen die Längsränder 18 und 20 des Sichtfensters 6 im Bereich des Überganges zwischen seiner Vorderseite und den nach hinten umgebogenen Führungsleisten 21 und 22 für den Beschriftungsstreifen 7 Stufen 23 und 24 auf.

## Patentansprüche

1. Schlüsselleiste mit Schlüsselanhängern, die seitliche Vorsprünge aufweisen, welche in Halterungen im Bereich des unteren Randes der Schlüsselleiste einhängbar sind, **dadurch gekennzeichnet, dass** die Halterungen aus Paaren jeweils benachbarter Haken (9) mit sich an die Hakenzinken (14) anschließenden Stützflächen bestehen und dass die Vorsprünge (11) der im aufgehängtem Zustand vor den Schlüsseln zu liegen kommenden Schlüsselanhänger (10) als schwenkbar auf den Stützflächen gelagerte, über Seitenwände der Schlüsselanhänger (10) vorstehende Zapfen ausgebildet sind.

2. Schlüsselleiste mit Schlüsselanhängern nach Anspruch 1, **dadurch gekennzeichnet, dass** die Haken (9) ein Stück mit einem als Kunststoffspritzgussteil ausgebildeten Grundkörper (1) bilden.

3. Schlüsselleiste mit Schlüsselanhängem nach Anspruch 2, **dadurch gekennzeichnet, dass** die Haken (9) im Bereich ihres Überganges in den Grundkörper (1) Haltemulden (17) für einen Längsrand (18) eines Sichtfensters (6) für einen Beschriftungsstreifen (7) bilden.

4. Schlüsselleiste mit Schlüsselanhängern nach Anspruch 2 oder 3, **dadurch gekennzeichnet, dass** der Grundkörper (1) einen umlaufenden Rand aufweist, der einen Rahmen (2 - 5) zur Aufnahme des in ihn einklipsbaren Sichtfensters (6) formt.

5. Schlüsselleiste mit Schlüsselanhängern nach Anspruch 3 oder 4, **dadurch gekennzeichnet, dass** die Längsränder des Sichtfensters (6) mit Führungsleisten (21, 22) für den Beschriftungsstreifen (7) versehen sind.

6. Schlüsselleiste mit Schlüsselanhängern nach einem der Ansprüche 3 bis 5, **dadurch gekennzeichnet, dass** die Vorderseite des Sichtfensters (10) einen konvexen Querschnitt aufweist.

7. Schlüsselleiste mit Schlüsselanhängern nach einem der Ansprüche 3 bis 6, **dadurch gekennzeichnet, dass** mindestens ein Längsrand (18, 20) des Sichtfensters (6) im Bereich seines Überganges in die Führungsleiste (21, 22) eine Stufe (23, 24) aufweist, die einen bündigen Übergang zwischen der Außenkontur des Sichtfensters (6) und dem Rahmen (2 - 5) gewährleistet.

8. Schlüsselleiste mit Schlüsselanhängern nach einem der Ansprüche 4 bis 7, **dadurch gekennzeichnet, dass** der vom umlaufenden Rand des Grundkörpers (1) gebildete Rahmen (2 - 5) an seinem den Haltemulden (17) gegenüberliegenden Längsrand mit Rastnasen (19) zur Arretierung des Sichtfensters (6) versehen ist.

9. Schlüsselleiste mit Schlüsselanhängern nach einem der Ansprüche 1 bis 8, **dadurch gekennzeichnet, dass** die Haken (9) Anschläge (15, 16) aufweisen, die die Schlüsselanhänger (10) im Abstand vom Grundkörper (1) halten.

10. Schlüsselleiste mit Schlüsselanhängern nach Anspruch 9, **dadurch gekennzeichnet, dass** der Abstand zwischen jeweils zwei benachbarten Haken (9) im Bereich der Anschläge (15, 16) kleiner als die Breite der Schlüsselanhänger (10) ist.

11. Schlüsselleiste mit Schlüsselanhängern nach einem der Ansprüche 2 bis 10, **dadurch gekennzeichnet, dass** ihr Grundkörper (1) im Bereich der Haken (9) Fenster (8) aufweist.

## Claims

1. Key rack with key hangers having lateral projections which can be hung in mountings in the region of the lower edge of the key rack, **characterized in that** the mountings consist of pairs of respectively adjacent hooks (9) having support surfaces adjoining the hook prongs (14), and **in that** the projections (11) of the key hangers (10), which latter, in the hung-up state, come to lie in front of the keys, are configured as pins which are pivotably mounted on the support surfaces and project over side walls of the key hangers (10).

2. Key rack with key hangers according to Claim 1, **characterized in that** the hooks (9) form one piece with a main body (1) configured as a plastics injection moulding.

3. Key rack with key hangers according to Claim 2, **characterized in that** the hooks (9), in the region of their transition into the main body (1), form holding cavities (17) for a longitudinal edge (18) of a viewing window (6) for a labelling strip (7).

4. Key rack with key hangers according to Claim 2 or 3, **characterized in that** the main body (1) has a circumferential edge, which forms a frame (2-5) for the reception of the viewing window (6) which can be clipped into it.

5. Key rack with key hangers according to Claim 3 or 4, **characterized in that** the longitudinal edges of the viewing window (6) are provided with guide beads (21, 22) for the labelling strip (7).

6. Key rack with key hangers according to one of Claims 3 to 5, **characterized in that** the front side of the viewing window (10) has a convex cross section.

7. Key rack with key hangers according to one of Claims 3 to 6, **characterized in that** at least one longitudinal edge (18, 20) of the viewing window (6), in the region of its transition into the guide bead (21, 22), has a step (23, 24), which ensures a flush transition between the outer contour of the viewing window (6) and the frame (2-5).

8. Key rack with key hangers according to one of Claims 4 to 7, **characterized in that** the frame (2-5) formed by the circumferential edge of the main body (1), on its longitudinal edge lying opposite the holding cavities (17), is provided with latch bosses (19) for the detention of the viewing window (6).

9. Key rack with key hangers according to one of Claims 1 to 8, **characterized in that** the hooks (9) have stops (15, 16), which hold the key hangers (10) at a distance from the main body (1).

10. Key rack with key hangers according to Claim 9, **characterized in that** the distance between respectively two adjacent hooks (9), in the region of the stops (15, 16), is less than the width of the key hangers (10).

11. Key rack with key hangers according to one of Claims 2 to 10, **characterized in that** its main body (1), in the region of the hooks (9), has windows (8).

## Revendications

1. Barrette de rangement de clés avec porte-clés présentant des saillies latérales, qui peuvent être accrochées sur des supports aménagés dans la partie du bord inférieur de la barrette de rangement de clés,
**caractérisée en ce que** les supports sont constitués de paires de crochets contigus (9) comprenant des surfaces de support rejoignant les dents (14) des crochets, et **en ce que** les saillies (11) des porte-clés (10) venant se placer devant les clés à l'état accroché sont réalisées sous forme de pivots se projetant au-delà des parois latérales des porte-clés (10), reposant de façon pivotante sur les surfaces de support.

2. Barrette de rangement de clés avec porte-clés selon la revendication 1,
**caractérisée en ce que** les crochets (9) forment une seule pièce avec un corps de base (1) fabriqué à partir d'une pièce moulée par injection de matière plastique.

3. Barrette de rangement de clés avec porte-clés selon la revendication 2,
**caractérisée en ce qu'**au niveau de leur zone de jonction avec le corps de base (1), les crochets (9) forment des creux de maintien (17) pour un bord longitudinal (18) d'une coiffe transparente (6) recevant une bande d'étiquetage (7).

4. Barrette de rangement de clés avec porte-clés selon la revendication 2 ou 3,
**caractérisée en ce que** le corps de base (1) comprend un bord périphérique, qui forme un cadre (2 à 5) destiné à recevoir la coiffe transparente (6) pouvant y être encliquetée.

5. Barrette de rangement de clés avec porte-clés selon la revendication 3 ou 4,
**caractérisée en ce que** les bords longitudinaux de la coiffe transparente (6) sont pourvus de baguettes de guidage (21, 22) pour la bande d'étiquetage (7).

6. Barrette de rangement de clés avec porte-clés selon l'une des revendications 3 à 5,
**caractérisée en ce que** la face avant de la coiffe transparente (10) présente une section transversale convexe.

7. Barrette de rangement de clés avec porte-clés selon l'une des revendications 3 à 6,
**caractérisée en ce qu'**au moins un bord longitudinal (18, 20) de la coiffe transparente (6) présente, au niveau de sa transition vers la baguette de guidage (21, 22), un gradin (23, 24), qui assure une jonction affleurée entre le contour extérieur de la coiffe transparente (6) et le cadre (2 à 5).

8. Barrette de rangement de clés avec porte-clés selon l'une des revendications 4 à 7,
**caractérisée en ce que** le cadre (2 à 5) formé par le bord périphérique du corps de base (1) est pourvu, au niveau de son bord longitudinal opposé aux creux de maintien (17), de rebords d'accrochage (19) permettant l'arrêt le la coiffe transparente (6).

9. Barrette de rangement de clés avec porte-clés selon l'une des revendications 1 à 8,
**caractérisée en ce que** les crochets (9) comportent des butées (15, 16), qui maintiennent les porte-clés à une distance du corps de base (1).

10. Barrette de rangement de clés avec porte-clés selon la revendication 9,
**caractérisée en ce que** la distance entre deux crochets contigus (9), au niveau des butées (15, 16), est inférieure à la largeur des porte-clés (10).

11. Barrette de rangement de clés avec porte-clés selon l'une des revendications 2 à 10,
**caractérisée en ce que** son corps de base (1) comporte des fenêtres (8) aménagées au niveau des crochets (9).
